# EUROPÄISCHE PATENTSCHRIFT

(11) **EP 2 225 466 B1**
(45) Veröffentlichungstag und Bekanntmachung des Hinweises auf die Patenterteilung: **12.10.2011**
(21) Anmeldenummer: 08855348.2
(22) Anmeldetag: 24.11.2008
(51) Int. Cl.: F04B 53/10, F04B 49/22

(54) **FLUIDFÖRDEREINRICHTUNG UND VENTILEINRICHTUNG SOWIE VERFAHREN ZUM BETREIBEN EINER FLUIDFÖRDEREINRICHTUNG**
FLUID CONVEYANCE APPARATUS AND VALVE APPARATUS AND METHOD FOR OPERATING A FLUID CONVEYANCE APPARATUS
SYSTÈME DE TRANSPORT DE FLUIDE ET SYSTÈME DE SOUPAPES AINSI QUE PROCÉDÉ D'UTILISATION D'UN SYSTÈME DE TRANSPORT DE FLUIDE

(30) Priorität: 29.11.2007 DE 102007057446
(43) Veröffentlichungstag der Anmeldung: 08.09.2010
(73) Patentinhaber: Robert Bosch GmbH, 70442 Stuttgart (DE)
(72) Erfinder: WALETZEK, Christoph, 70327 Stuttgart (DE); DREIBATI, Ossama, 03044 Cottbus (DE)
(86) Internationale Anmeldenummer: PCT/EP2008/066094
(87) Internationale Veröffentlichungsnummer: WO 2009/068506

(56) Entgegenhaltungen:
- WO-A-96/24768
- DE-A1- 19 946 902
- DE-U1- 29 620 094
- GB-A- 191 220 602
- US-A- 2 299 448

## Beschreibung

### Stand der Technik

Es gibt Fluidfördereinrichtungen zum Einspeisen eines Fluids, beispielsweise einer Harnstoff-Wasser-Lösung, in das Abgas einer Brennkraftmaschine. Mit der eingespritzten Lösung sollen in einem nachfolgenden Katalysator Schadstoffe in dem Abgas der Brennkraftmaschine reduziert werden. Die Pumpe der Fluidfördereinrichtung saugt das Fluid aus einem Fluidvorratsbehälter und pumpt es zu dem Einspritzventil, über das das Fluid in die Abgasleitung der Brennkraftmaschine eingespritzt wird. Weil das Fluid, beispielsweise die Harnstoff-Wasser-Lösung, unterhalb einer Gefriertemperatur fest wird, muss, wenn Gefahr besteht, dass diese Temperatur unterschritten werden kann, das Fluid aus der zum Einspritzventil führenden Leitung abgesaugt werden. Dazu kann ein zusätzliches 4/2-Wege-Umschaltventil vorgesehen werden, so dass bei umgeschaltetem Wegeventil das Fluid aus der zum Einspritzventil führenden Leitung gesaugt und in den Fluidvorratsbehälter zurücktransportiert wird. Allerdings erfordert das zusätzliche Umschaltventil einen erheblichen zusätzlichen Bauaufwand.

Die Pumpe der Fluidfördereinrichtung ist beispielsweise eine Membranpumpe, wie sie in dem deutschen Gebrauchsmuster DE 296 20 094 U1 dargestellt ist.

Pumpen mit oszillierend sich vergrößerndem und verkleinerndem Kompressionsraum benötigen, um pumpen zu können, mindestens ein Einlassrückschlagventil und mindestens ein Auslassrückschlagventil. Diese Rückschlagventile sehen beispielsweise aus wie in der DE 296 20 094 U1 bzw. wie in der DE 10 2004 002 078 A1 dargestellt. Damit die Pumpe auch entgegensetzt zur normalen Förderrichtung pumpen kann, muss bei den bekannten Fluidfördereinrichtungen zusätzlich zu dem Einlassrückschlagventil und dem Auslassrückschlagventil ein Umschaltventil vorgesehen werden.

Dokument US2299448 A offenbart eine Ventileinrichtung bzw. ein Verfahen zum Betreiben einer Fluidfördereinrichtung gemäß dem Oberbegriff der Ansprüche 1 und 9.

### Offenbarung der Erfindung

### Vorteile der Erfindung

Die erfindungsgemäße Fluidfördereinrichtung mit einer Pumpe und die erfindungsgemäße Ventileinrichtung für eine Pumpe und das erfindungsgemäße Verfahren zum Betreiben einer Fluidfördereinrichtung haben den Vorteil, dass es nur einer kleinen, leicht ausführbaren Abwandlung der bei Pumpen mit oszillierend sich vergrößerndem und verkleinerndem Kompressionsraum einlassseitig und auslassseitig auf jeden Fall benötigten Rückschlagventile bedarf, um die Pumpe sowohl in einer Förderrichtung als auch in einer entgegengesetzt zur Förderrichtung gerichteten Rückförderrichtung arbeiten zu lassen. Die vorgeschlagene Ausführung bietet den Vorteil, dass ein ansonsten für eine Rückförderung erforderliches Umschaltventil eingespart werden kann. Weil kein zusätzliches Umschaltventil erforderlich ist, ergibt sich ein verringerter Bauaufwand, ein kleineres Volumen und ein kleineres Gewicht im Vergleich mit bisher bekannten Ausführungen.

Durch die in den abhängigen Ansprüchen aufgeführten Maßnahmen sind vorteilhafte Weiterbildungen und Verbesserungen der Fluidfördereinrichtung und der Ventileinrichtung, sowie des Verfahrens zum Betreiben einer Fluidfördereinrichtung möglich.

Durch das Zusammenfassen der beiden die beiden Anschlüsse des Kompressionsraums steuernden Rückschlagventile in der Weise, dass beide Rückschlagventile mit einem gemeinsamen Steller steuerbar sind, wobei der Steller vorzugsweise ein elektrischer Magnet ist, ergibt sich eine weitere Reduzierung des Bauaufwands.

Haben die Rückschlagventile einen Schließkörper, der sowohl in Förderrichtung, als auch in Rückförderrichtung den Ein- und Auslass zum Kompressionsraum steuert, so hat dies den Vorteil einer zusätzlichen Reduzierung des Bauaufwands.

### Kurze Beschreibung der Zeichnungen

Bevorzugt ausgewählte, besonders vorteilhafte Ausführungsbeispiele der Erfindung sind in den Zeichnungen vereinfacht dargestellt und in der nachfolgenden Beschreibung näher erläutert. Es zeigen die
- Figur 1A und 1B: eine Fluidfördereinrichtung in unterschiedlichen Schaltstellungen,
- Figur 2: eine Explosionsdarstellung der Ventileinrichtung,
- Figur 3: eine Draufsicht auf die Ventileinrichtung,
- Figur 4A und 4B: einen Schnitt durch die Ventileinrichtung in unterschiedlichen Schaltstellungen und
- Figur 5A und 5B: einen anderen Schnitt durch die Ventileinrichtung in unterschiedlichen Schaltstellungen.

### Ausführungsformen der Erfindung

Die **Figuren 1A** **und** **1B** zeigen symbolhaft ein bevorzugt ausgewähltes, besonders vorteilhaftes Ausführungsbeispiel einer Fluidfördereinrichtung 2. Die Fluidfördereinrichtung 2 dient zum Fördern eines Fluids, wobei das Fluid eine Flüssigkeit oder ein Gas oder ein Gasgemisch sein kann. Die Fluidfördereinrichtung 2 dient beispielsweise zum Einspeisen eines Fluids in eine Abgasleitung 18 einer nicht dargestellten Brennkraftmaschine. Bei dem Fluid handelt es sich beispielsweise um eine Harnstoff-Wasser-Lösung, insbesondere um eine 32 %ige Harnstoff-Wasser-Lösung. Mit der eingespritzten Lösung sollen in einem nicht dargestellten nachfolgenden Katalysator Schadstoffe in dem Abgas der Brennkraftmaschine reduziert werden.

Die Fluidfördereinrichtung 2 umfasst einen Fluidvorratsbehälter 4, eine Pumpe 6 und ein Einspritzventil 8. Eine Fluidleitung 10 führt vom Fluidvorratsbehälter 4 durch die Pumpe 6 zum Einspritzventil 8. Der Teil der Fluidleitung 10 zwischen dem Fluidvorratsbehälter 4 und der Pumpe 6 wird nachfolgend als erstes Leitungsstück 11 bezeichnet. Der Teil der Fluidleitung 10 zwischen der Pumpe 6 und dem Einspritzventil 8 wird nachfolgend als zweites Leitungsstück 12 bezeichnet. Aus dem zweiten Leitungsstück 12 der Fluidleitung 10 zweigt eine Entlastungsleitung 14 ab, die zum Fluidvorratsbehälter 4 führt. In der Entlastungsleitung 14 ist ein Druckbegrenzungsventil 16 bzw. ein Drosselventil 16 vorgesehen.

Das Einspritzventil 8 befindet sich an der Abgasleitung 18 der nicht dargestellten Brennkraftmaschine. Somit führt die Fluidleitung 10 durch das Einspritzventil 8 in die Abgasleitung 18.

Um ein Fluid verwenden zu können, das unterhalb einer bestimmten Erstarrungstemperatur fest ist, wie es beispielsweise bei einer Harnstoff-Wasser-Lösung der Fall ist, wird die Möglichkeit benötigt, dass bei einer Gefahr, dass diese Erstarrungstemperatur unterschritten werden könnte, die Fluidleitung 10 und die Pumpe 6 auf einfache Weise entleeren zu können. Mit der vorliegenden Erfindung wird eine Fluidfördereinrichtung 2 offenbart, bei der trotz kleinstmöglichem Bauaufwand eine derartige Möglichkeit erreicht wird.

Die Pumpe 6 hat ein Pumpengehäuse 6g. Das Pumpengehäuse 6g ist in den Figuren 1A und 1B mit strichpunktierten Linien symbolhaft angedeutet.

Die Pumpe 6 hat in dem Pumpengehäuse 6g einen Kompressionsraum 20 sowie an ihrem Pumpengehäuse 6g einen ersten Fluidanschluss 21 und einen zweiten Fluidanschluss 22. Das erste Leitungsstück 11 der Fluidleitung 10 verbindet den ersten Fluidanschluss 21 mit dem Fluidvorratsbehälter 4. Das zweite Leitungsstück 12 der Fluidleitung 10 verbindet den zweiten Fluidanschluss 22 mit dem Einspritzventil 8.

Die Pumpe 6 hat eine den Kompressionsraum 20 begrenzende Arbeitswand 24 und einen oszillierend arbeitenden Pumpenantrieb 26. Der Pumpenantrieb 26 ist beispielsweise ein Exzenterantrieb oder ein getaktet bestromter Elektromagnet. Bei arbeitendem Pumpenantrieb 26 macht die Arbeitswand 24 hin- und hergehende Hubbewegungen. Dies führt zu einem sich abwechselnd vergrößernden und verkleinernden Kompressionsraum 20.

Die Arbeitswand 24 ist beispielsweise ein hin- und hergehender bzw. ein sich aufwärts und abwärts bewegender Kolben oder die Arbeitswand 24 ist beispielsweise eine gummielastische Membrane, die mit Hilfe des Pumpenantriebs 26 bewegt werden kann. Die Arbeitswand 24 ist beispielsweise eine solche Membrane, wie sie der durch das deutsche Gebrauchsmuster DE 296 20 094 U1 veröffentlichten Zeichnung entnehmbar ist.

In das Pumpengehäuse 6g integriert oder an das Pumpengehäuse 6g angebaut ist eine Ventileinrichtung 30. Die Ventileinrichtung 30 hat ein in den Figuren 1A und 1B durch strichpunktierte Linien symbolhaft dargestelltes Ventilgehäuse 30g. Das Ventilgehäuse 30g kann an das Pumpengehäuse 6g angeflanscht sein. Die einzelnen Bauteile der Ventileinrichtung 30 können auch direkt in dem Pumpengehäuse 6g eingebaut sein.

Die Ventileinrichtung 30 umfasst ein erstes Rückschlagventil 31, ein zweites Rückschlagventil 32 und einen Steller 34. Der Steller 34 ist von einem Schalter oder von einer Steuereinrichtung aus ansteuerbar. Der Steller 34 dient zum Umschalten der Ventileinrichtung 30. Der Steller 34 ist beispielsweise pneumatisch oder elektrisch ansteuerbar. Beim bevorzugt ausgewählten, dargestellten Ausführungsbeispiel ist der Steller 34 ein Elektromagnet und wird der Einfachheit halber in der Beschreibung nachfolgend als Magnet 34 bezeichnet.

Das erste Rückschlagventil 31 hat einen ersten Ventilsitz 31a, einen zweiten Ventilsitz 31b und einen Schließkörper 31c.

Das zweite Rückschlagventil 32 hat einen ersten Ventilsitz 32a, einen zweiten Ventilsitz 32b und einen Schließkörper 32c.

Bei nicht bestromtem Magnet 34 und damit bei nicht arbeitendem Magnet 34 ist der Schließkörper 31c des ersten Rückschlagventils 31 durch eine Feder und/oder beispielsweise durch eine direkt in dem Schließkörper 31c vorgesehene Elastizität elastisch gegen den ersten Ventilsitz 31a vorgespannt. Ebenso ist es beim zweiten Rückschlagventil 32. Dort ist der Schließkörper 32c beispielsweise durch eine eingebaute Feder und/oder beispielsweise durch einen direkt im Schließkörper 32c vorgesehenen elastischen Bereich gegen den ersten Ventilsitz 32a elastisch vorgespannt. Diese elastische Vorspannung der Schließkörper 31c und 32c ist in den Zeichnungen durch die Elastizitäten 31e, 32e, 31d und 32d symbolhaft angedeutet.

Der erste Ventilsitz 31a des ersten Rückschlagventils 31 steht über den ersten Fluidanschluss 21 hydraulisch in Verbindung mit dem Fluidvorratsbehälter 4. Der zweite Ventilsitz 31b des ersten Rückschlagventils 31 steht hydraulisch in Verbindung mit dem Kompressionsraum 20. Mit anderen Worten: Der erste Ventilsitz 31a des ersten Rückschlagventils 31 kommuniziert mit dem ersten Fluidanschluss 21, und dieser seinerseits kommuniziert mit dem Fluidvorratsbehälter 4. Der zweite Ventilsitz 31b des ersten Rückschlagventils 31 kommuniziert mit dem Kompressionsraum 20.

Der erste Ventilsitz 32a des zweiten Rückschlagventils 32 steht hydraulisch in Verbindung mit dem Kompressionsraum 20. Der zweite Ventilsitz 32b des zweiten Rückschlagventils 32 steht hydraulisch in Verbindung mit dem zweiten Fluidanschluss 22, an dem das Einspritzventil 8 über das zweite Leitungsstück 12 der Fluidleitung 10 angeschlossen ist. Mit anderen Worten: Der erste Ventilsitz 32a des zweiten Rückschlagventils 32 kommuniziert mit dem Kompressionsraum 20. Der zweite Ventilsitz 32b des zweiten Rückschlagventils 32 kommuniziert über den zweiten Fluidanschluss 22 und das zweite Leitungsstück 12 mit dem Einspritzventil 8.

Bei arbeitendem Pumpenantrieb 26 bewegt sich die Arbeitswand 24, so dass sich der Kompressionsraum 20 ständig verkleinert und vergrößert. Bei sich vergrößerndem Kompressionsraum 20 wird das in dem Fluidvorratsbehälter 4 enthaltene Fluid durch das erste Leitungsstück 11 der Fluidleitung 10 durch den ersten Fluidanschluss 21 und durch das erste Rückschlagventil 31 in den Kompressionsraum 20 angesaugt. Aufgrund des Unterdrucks im Kompressionsraum 20 hebt der Schließkörper 31c vom ersten Ventilsitz 31a ab, so dass das Fluid über den ersten Fluidanschluss 21 in den Kompressionsraum 20 strömen kann.

Während sich der Kompressionsraum 20 vergrößert, d. h. während eines Saughubs, wenn der Magnet 34 unbestromt ist, verschließt der Schließkörper 32c des zweiten Rückschlagventils 32 den ersten Ventilsitz 32a, so dass während eines Saughubs kein Fluid über den zweiten Fluidanschluss 22 in den Kompressionsraum 20 strömen kann.

Während eines Druckhubs, d. h. wenn sich der Kompressionsraum 20 verkleinert, wenn der Magnet 34 nicht bestromt ist, verschließt der Schließkörper 31c den ersten Ventilsitz 31a des ersten Rückschlagventils 31, so dass während eines Druckhubs kein Fluid aus dem Kompressionsraum 20 zum ersten Fluidanschluss 21 strömen kann. Während eines Druckhubs hebt jedoch der Schließkörper 32c des zweiten Rückschlagventils 32 vom ersten Ventilsitz 32a ab, so dass das Fluid aus dem Kompressionsraum 20 durch das zweite Rückschlagventil 32, durch den zweiten Fluidanschluss 22 in das zweite Leitungsstück 12 der Fluidleitung 10 um Einspritzventil 8 befördert werden kann.

Durch das Fördern von Fluid aus dem Kompressionsraum 20 in das zweite Leitungsstück 12 der Fluidleitung 10 entsteht ein Druck in dem zweiten Leitungsstück 12. Dabei gelangt, abhängig von der Ansteuerung des Magneten des Einspritzventils 8, Fluid aus der Fluidleitung 10 in die Abgasleitung 18. Das Druckbegrenzungsventil bzw. das Drosselventil 16 in der Entlastungsleitung 14 sorgt dafür, dass der Druck in dem zweiten Leitungsstück 12 der Fluidleitung 10 einen zulässigen Wert nicht überschreiten kann.

Wenn sich die Ventileinrichtung 30 in der in der Figur 1A dargestellten Schaltstellung befindet, gestattet das erste Rückschlagventil 31 eine Strömungsrichtung 41A vom ersten Fluidanschluss 21 durch das erste Rückschlagventil 31 in den Kompressionsraum 20, und das zweite Rückschlagventil 32 gestattet eine zweite Strömungsrichtung 42A aus dem Kompressionsraum 20 durch das zweite Rückschlagventil 32 zum zweiten Fluidanschluss 22. In der dargestellten Schaltstellung werden umgekehrte Strömungsrichtungen durch die Rückschlagventile 31, 32 verhindert. Die beiden Strömungsrichtungen 41A, 42A sind in den Figuren 1A und 4A und 5A durch Pfeile 41A und 42A symbolhaft dargestellt.

Bei der in der Figur 1A dargestellten Schaltstellung ergibt sich die erste Strömungsrichtung 41A und die zweite Strömungsrichtung 42A gemäß den eingezeichneten Pfeilen, so dass die Pumpe 6 das Fluid aus dem Fluidvorratsbehälter 4 saugt und zum Einspritzventil 8 fördert, von wo aus das Fluid bedarfsgerecht in die Abgasleitung 18 eindosiert wird. Eine entgegengesetzte Strömungsrichtung ist in dieser Schaltstellung nicht möglich.

Bei bestromtem Magnet 34 stehen die Rückschlagventile 31, 32 der Ventileinrichtung 30 in der in der Figur 1B dargestellten Schaltstellung. Die Elastizität 31d beaufschlagt den Schließkörper 31c ersten Rückschlagventils 31 elastisch gegen den zweiten Ventilsitz 31b, und die Elastizität 32d beaufschlagt den Schließkörper 32c des zweiten Rückschlagventils 32 gegen den zweiten Ventilsitz 32b. In dieser Schaltstellung sorgt das erste Rückschlagventil 31 dafür, dass die erste Strömungsrichtung 41B aus dem Kompressionsraum 20 durch das erste Rückschlagventil 31 zum ersten Fluidanschluss 21 gerichtet ist, und das zweite Rückschlagventil 32 sorgt dafür, dass die zweite Strömungsrichtung 42B aus Richtung des zweiten Fluidanschluss 22 durch das zweite Rückschlagventil 32 in den Kompressionsraum 20 gerichtet ist.

Bei bestromtem Magnet 34 saugt die Pumpe 6 das Fluid aus Richtung des Einspritzventils 8 aus dem zweiten Leitungsstück 12 in Strömungsrichtung 41B und 42B und fördert das Fluid durch das erste Leitungsstück 11 in den Fluidvorratsbehälter 4. Wenn dabei das Einspritzventil 8 ganz oder teilweise geöffnet ist, gelangt durch das Einspritzventil 8 Luft oder Abgas in die Fluidleitung 10. Die Pumpe 6 kann in der in der Figur 1B dargestellten Schaltstellung der Ventileinrichtung 30 so lange betrieben werden, bis das durch das Einspritzventil 8 einstömende Gas die Flüssigkeit aus den Leitungsstücken 11, 12 und aus der Pumpe 6 vollständig in den Fluidvorratsbehälter 4 zurückgedrängt hat.

Die **Figur 2** zeigt eine Explosionsdarstellung der Ventileinrichtung 30. Die **Figur 3** zeigt eine Draufsicht auf die Ventileinrichtung 30. Die **Figur 4A** zeigt einen Schnitt entlang der in der Figur 3 mit IV - IV markierten Schnittebene bei sich in der ersten Schaltstellung befindender Ventileinrichtung 30, und die **Figur 4B** zeigt dieselbe Schnittebene bei sich in der zweiten Schaltstellung befindender Ventileinrichtung 30. Die **Figur 5A** zeigt einen Schnitt entlang der in der Figur 3 mit V - V markierten Schnittebene bei sich in der ersten Schaltstellung befindender Ventileinrichtung 30, und die **Figur 5B** zeigt dieselbe Schnittebene bei sich in der zweiten Schaltstellung befindender Ventileinrichtung 30.

In allen Figuren sind gleiche oder gleich wirkende Teile mit denselben Bezugszeichen versehen. Sofern nichts Gegenteiliges erwähnt bzw. in der Zeichnung dargestellt ist, gilt das anhand einer der Figuren Erwähnte und Dargestellte auch bei den anderen Figuren.

Die Figuren 1A, 4A und 5A zeigen die Ventileinrichtung 30 in ihrer ersten Schaltstellung. Die sich dabei ergebende durch die Pfeile 41A und 42A symbolisierte Strömungsrichtung kann als normale Förderrichtung bezeichnet werden. Die Figuren 1B, 4B und 5B zeigen die Ventileinrichtung 30 in ihrer zweiten Schaltstellung. Die sich dabei ergebende durch die Pfeile 41B und 42B symbolisierte entgegengesetzte Strömungsrichtung kann als Rückförderrichtung bezeichnet werden.

Der Schließkörper 31c des ersten Rückschlagventils 31 ist an eine Platte 31p angeformt. In der Platte 31p hat es eine U-förmige Ausstanzung, so dass eine Art Zunge 31z stehen bleibt. Der angeformte Schließkörper 31c befindet sich am Ende der elastisch biegbaren Zunge 31z. Entsprechend aufgebaut ist auch das zweite Rückschlagventil 32. Der Schließkörper 32c des zweiten Rückschlagventils 32 befindet sich an einer Platte 32p, an der eine Zunge 32z durch Stanzen angeformt ist. Am Ende der elastisch biegbaren Zunge 32z befindet sich der Schließkörper 32c.

Die Platte 31p ist in das Ventilgehäuse 30g eingebaut und wird von einer Zwischenplatte 44 und einer Deckplatte 46 in dem Ventilgehäuse 30g festgehalten. Die Platte 32p des zweiten Rückschlagventils 32 ist durch eine Verschlussplatte 48 im Gehäuse 30g fixiert.

Beim dargestellten bevorzugt ausgewählten Ausführungsbeispiel befinden sich der Ventilsitz 31a an der Zwischenplatte 44, der Ventilsitz 31b am Ventilgehäuse 30g, der Ventilsitz 32a an der Verschlussplatte 48 und der Ventilsitz 32b am Ventilgehäuse 30g.

Die Platte 31p des ersten Rückschlagventils 31 ist in dem Ventilgehäuse 30g so eingebaut und fixiert, dass bei nicht betätigtem Magnet 34 der Schließkörper 31c aufgrund der Elastizität der Zunge 31z mit elastischer Vorspannung gegen den Ventilsitz 31a vorgespannt wird. Die Platte 32p des zweiten Rückschlagventils 32 ist so in das Ventilgehäuse 30g eingebaut, dass bei nicht betätigtem Magnet 34 der Schließkörper 32c aufgrund der Elastizität der Zunge 32z mit elastischer Vorspannung gegen den Ventilsitz 32a vorgespannt ist. Vgl. Fig. 4A und 5A.

Der Magnet 34 hat einen Magnetkern 34a und eine Magnetspule 34b (Fig. 5A und 5B).

Wenn die Magnetspule 34b bestromt wird, zieht der Magnetkern 34a den Schließkörper 31c des ersten Rückschlagventils 31 gegen den Ventilsitz 31b. Bei bestromter Magnetspule 34b wird der Schließkörper 31c aufgrund der Magnetkraft mit elastischer Vorspannung gegen den zweiten Ventilsitz 31b beaufschlagt. Entsprechend wird bei bestromter Magnetspule 34b der Schließkörper 32c des zweiten Rückschlagventils 32 gegen den zweiten Ventilsitz 32b mit elastischer Vorspannung beaufschlagt.

Die Figuren 4A und 5A zeigen die Ventileinrichtung 30 in der Schaltstellung bei nicht bestromtem Magnet 34, und die Figuren 4B und 5B zeigen die Schaltstellung bei bestromtem Magnet 34.

Bei nicht bestromtem Magnet 34 während eines Saughubs, d. h. während sich der Kompressionsraum 20 vergrößert, ergibt sich die erste Strömungsrichtung 41A, wie in den Figuren 1A und 4A und 5A dargestellt. Während eines Kompressionshubs, d. h. wenn sich der Kompressionsraum 20 verkleinert, ergibt sich die zweite Strömungsrichtung 42A, wie in den Figuren 1A, 4A und 5A dargestellt.

Bei bestromtem Magnet 34 sind die Strömungsrichtungen gerade umgekehrt. Durch Bestromen des Magneten 34 erhält man entgegengesetzte Strömungsrichtungen. Bei bestromtem Magnet 34 erhält man bei arbeitender Arbeitswand 24 die in den Figuren 1B, 4B und 5B durch Pfeile 41B und 42B symbolhaft dargestellte entgegengesetzte Strömungsrichtung.

Mit anderen Worten, durch entsprechendes Ansteuern des Magneten 34 kann die erste Strömungsrichtung 41A bzw. 41B zwischen dem ersten Fluidanschluss 21 und dem Kompressionsraum 20 umgekehrt werden. Ebenso kann durch entsprechendes Ansteuern des Magneten 34 auch die zweite Strömungsrichtung 42A bzw. 42B zwischen dem Kompressionsraum 20 und dem zweiten Fluidanschluss 20 umgekehrt werden.

Bei dem bevorzugt ausgewählten, beschriebenen Ausführungsbeispiel ist die Ventileinrichtung 30 so ausgeführt, dass bei nicht bestromtem Magnet 34 bei arbeitender Arbeitswand 24 das Fluid aus dem Fluidvorratsbehälter 4 zum Einspritzventil 8 gepumpt wird und dass bei bestromtem Magnet 34 die Pumpe 6 das Fluid aus der Fluidleitung 10 zurück in den Fluidvorratsbehälter 4 transportiert. Es sei aber erwähnt, dass die Ventileinrichtung 30 auch in der Weise ausgeführt werden kann, dass bei bestromtem Magnet 34 die Pumpe 6 aus dem Fluidvorratsbehälter 4 zum Einspritzventil 8 pumpt und bei nicht bestromtem Magnet fördert die Pumpe 6 das Fluid aus der Fluidleitung 10 zurück in den Fluidvorratsbehälter 4.

## Patentansprüche

1. Ventileinrichtung für eine Pumpe mit einem sich abwechselnd vergrößernden und verkleinernden Kompressionsraum (20), zum Steuern einer ersten Strömungsrichtung (41A, 41B) zwischen dem Kompressionsraum (20) und einem ersten Fluidanschluss (21) und einer zweiten Strömungsrichtung (42A, 42B) zwischen dem Kompressionsraum (20) und einem zweiten Fluidanschluss (22), wobei die Ventileinrichtung (30) mindestens einen ansteuerbaren Steller (34) aufweist und über den mindestens einen Steller (34) die erste Strömungsrichtung (41A, 41B) und die zweite Strömungsrichtung (42A, 42B) umkehrbar sind, wobei die Ventileinrichtung (30) ein die erste Strömungsrichtung (41A, 41B) zwischen dem Kompressionsraum (20) und dem ersten Fluidanschluss (21) steuerndes, betätigbares, erstes Rückschlagventil (31) und ein die zweite Strömungsrichtung (42A, 42B) zwischen dem Kompressionsraum (20) und dem zweiten Fluidanschluss (22) steuerndes, betätigbares, zweites Rückschlagventil (32) umfasst, und wobei das erste Rückschlagventil (31) einen Schlleßkörper (31c) aufweist, **dadurch gekennzeichnet, dass** das erste Rückschlagventil (31) einen mit dem ersten Fluidanschluss (21) verbundenen ersten Ventilsitz (31a) und einen mit dem Kompressionsraum (20) verbundenen zweiten Ventilsitz (31b) aufweist, wobei der Schließkörper (31c) in der ersten Schaltstellung gegen den ersten Ventilsitz (31a) und in der zweiten Schaltstellung gegen den zweiten Ventilsitz (31b) elastisch vorgespannt ist.

2. Ventileinrichtung nach Anspruch 1, **dadurch gekennzeichnet, dass** das erste Rückschlagventil (31) in eine erste Schaltstellung und in eine zweite Schaltstellung betätigbar ist, wobei in der ersten Schaltstellung des ersten Rückschlagventils (31) das erste Rückschlagventil (31) ein Strömen des Fluids vom ersten Fluidanschluss (21) in den Kompressionsraum (20) erlaubt und ein Strömen des Fluids vom Kompressionsraum (20) zum ersten Fluidanschluss (21) verhindert, und in der zweiten Schaltstellung des ersten Rückschlagventils (31) das erste Rückschlagventil (31) ein Strömen des Fluids aus dem Kompressionsraum (20) zum ersten Fluidanschluss (21) erlaubt und ein Strömen des Fluids vom ersten Fluidanschluss (21) in den Kompressionsraum (20) verhindert.

3. Ventileinrichtung nach Anspruch 1 oder 2, **dadurch gekennzeichnet, dass** das zweite Rückschlagventil (32) in eine erste Schaltstellung und in eine zweite Schaltstellung betätigbar ist, wobei in der ersten Schaltstellung des zweiten Rückschlagventils (32) das zweite Rückschlagventil (32) ein Strömen des Fluids aus dem Kompressionsraum (20) zum zweiten Fluidanschluss (22) erlaubt und ein Strömen des Fluids vom zweiten Fluidanschluss (22) in den Kompressionsraum (20) verhindert und in der zweiten Schaltstellung des zweiten Rückschlagventils (32) das zweite Rückschlagventil (32) ein Strömen des Fluids vom zweiten Fluidanschluss (22) in den Kompressionsraum (20) erlaubt und ein Strömen des Fluids aus dem Kompressionsraum (20) zum zweiten Fluidanschluss (22) verhindert.

4. Ventileinrichtung nach einem der vorhergehenden Ansprüche, **dadurch gekennzeichnet, dass** das zweite Rückschlagventil (32) einen Schließkörper (32c), einen mit dem Kompressionsraum (20) verbundenen ersten Ventilsitz (32a) und einen mit dem zweiten Fluidanschluss (22) verbundenen zweiten Ventilsitz (32b) aufweist, wobei der Schließkörper (32c) in der ersten Schaltstellung gegen den ersten Ventilsitz (32a) und in der zweiten Schaltstellung gegen den zweiten Ventilsitz (32b) elastisch vorgespannt ist.

5. Ventileinrichtung nach einem der vorhergehenden Ansprüche, **dadurch gekennzeichnet, dass** der Steller (34) die beiden Rückschlagventile (31, 32) im wesentlichen zeitgleich umsteuert.

6. Fluidfördereinrichtung mit einer Pumpe (6) mit einem sich abwechselnd vergrößernden und verkleinernden Kompressionsraum (20) zum Fördern eines Fluids, mit einem ersten Fluidanschluss (21), mit einem zweiten Fluidanschluss (22) und mit einer eine erste Strömungsrichtung (41A, 41B) zwischen dem ersten Fluidanschluss (21) und dem Kompressionsraum (20) und eine zweite Strömungsrichtung (42A, 42B) zwischen dem zweiten Fluidanschluss (22) und dem Kompressionsraum (20) steuernden Ventileinrichtung (30) nach einem der vorhergehenden Ansprüche.

7. Fluidfördereinrichtung nach Anspruch 6, **dadurch gekennzeichnet, dass** der erste Fluidanschluss (21) mit einem Fluidvorratsbehälter (4) kommuniziert und dass an dem zweiten Fluidanschluss (22) ein Einspritzventil (8)angeschlossen ist.

8. Fluidfördereinrichtung nach Anspruch 6 oder 7, **dadurch gekennzeichnet, dass** das Fluid eine temperaturabhängig fest werdende Flüssigkeit ist.

9. Verfahren zum Betreiben einer Fluidfördereinrichtung (2) mit einer Pumpe (6) mit einem sich abwechselnd vergrößernden und verkleinernden Kompressionsraum (20) zum Fördern eines Fluids, mit einem ersten Fluidanschluss (21), mit einem zweiten Fluidanschluss (22) und mit einer Ventileinrichtung (30), die während einer Förderphase eine Strömung des Fluids vom ersten Fluidanschluss (21) durch die Ventileinrichtung (30) in den Kompressionsraum (20) und aus dem Kompressionsraum (20) durch die Ventileinrichtung (30) zum zweiten Fluidanschluss (22) gestattet, wobei im zeitlichen Anschluss an die Förderphase ein Steller (34) der Ventileinrichtung (30) angesteuert wird, wodurch die Ventileinrichtung (30) in einer Rückförderphase eine Strömung des Fluids vom zweiten Fluidanschluss (22) durch die Ventileinrichtung (30) in den Kompressionsraum (20) und aus dem Kompressionsraum (20) durch die Ventileinrichtung (30) zum ersten Fluidanschluss (21) gestattet, wobei die Ventileinrichtung (30) ein die erste Strömungsrichtung (41A, 41B) zwischen dem Kompressionsraum (20) und dem ersten Fluidanschluss (21) steuerndes, betätigbares, erstes Rückschlagventil (31) und ein die zweite Strömungsrichtung (42A, 42B) zwischen dem Kompressionsraum (20) und dem zweiten Fluidanschluss (22) steuerndes, betätigbares, zweites Rückschlagventil (32) umfasst, und wobei das erste Rückschlagventil (31) einen Schließkörper (31c) aufweist, **dadurch gekennzeichnet**, das das erste Rückschlagventil (31) einen mit dem ersten Fluidanschluss (21) verbundenen ersten Ventilsitz (31a) und einen mit dem Kompressionsraum (20) verbundenen zweiten Ventilsitz (31b) aufweist, wobei der Schließkörper (31c) in der ersten Schaltstellung gegen den ersten Ventilsitz (31a) und in der zweiten Schaltstellung gegen den zweiten Ventilsitz (31b) elastisch vorgespannt ist.

## Claims

1. Valve device for a pump with a compression space (20) alternately increasing and decreasing in size, for controlling a first flow direction (41A, 41B) between the compression space (20) and a first fluid connection (21) and a second fluid direction (42A, 42B) between the compression space (20) and a second fluid connection (22), the valve device (30) having at least one activatable actuator (34) and the first flow direction (41A, 41B) and second flow direction (42A, 42B) being reversible via the at least one actuator (34), the valve device (30) comprising an actuable first non-return valve (31), controlling the first flow direction (41A, 41B) between the compression space (20) and the first fluid connection (21), and an actuable second non-return valve (32) controlling the second flow direction (42A, 42B) between the compression space (20) and the second fluid connection (22), and the first non-return valve (31) having a closing body (31c), **characterized in that** the first non-return valve (31) has a first valve seat (31a), connected to the first fluid connection (21), and a second valve seat (31b), connected to the compression space (20), the closing body (31c) being prestressed elastically against the first valve seat (31a) in the first switching position and against the second valve seat (31b) in the second switching position.

2. Valve device according to Claim 1, **characterized in that** the first non-return valve (31) is actuable into a first switching position and a second switching position, in the first switching position of the first non-return valve (31) the first non-return valve (31) allowing the fluid to flow from the first fluid connection (21) into the compression space (20) and preventing a flow of the fluid from the compression space (20) to the first fluid connection (21), and in the second switching position of the first non-return valve (31) the first non-return valve (31) allowing the fluid to flow out of the compression space (20) to the first fluid connection (21) and preventing a flow of the fluid from the first fluid connection (21) into the compression space (20).

3. Valve device according to Claim 1 or 2, **characterized in that** the second non-return valve (32) is actuable into a first switching position and a second switching position, in the first switching position of the second non-return valve (32) the second non-return valve (32) allowing the fluid to flow out of the compression space (20) to the second fluid connection (22) and preventing a flow of the fluid from the second fluid connection (22) into the compression space (20), and in the second switching position of the second non-return valve (32) the second non-return valve (32) allowing the fluid to flow from the second fluid connection (22) into the compression space (20) and preventing a flow of the fluid out of the compression space (20) to the second fluid connection (22).

4. Valve device according to one of the preceding claims, **characterized in that** the second non-return valve (32) has a closing body (32c), a first valve seat (32a), connected to the compression space (20) and a second valve seat (32b), connected to the second fluid connection (22), the closing body (32c) being prestressed elastically against the first valve seat (32a) in the first switching position and against the second valve seat (32b) in the second switching position.

5. Valve device according to one of the preceding claims, **characterized in that** the actuator (34) reverses the two non-return valves (31, 32) essentially simultaneously.

6. Fluid-conveying device having a pump (6) with a compression space (20), alternately increasing and decreasing in size, for conveying a fluid, with a first fluid connection (21), with a second fluid connection (22) and with a valve device (30) according to one of the preceding claims controlling a first fluid direction (41A, 41B) between the first fluid connection (21) and the compression space (20) and a second flow direction (42A, 42B) between the second fluid connection (22) and the compression space (20).

7. Fluid-conveying device according to Claim 6, **characterized in that** the first fluid connection (21) communicates with a fluid reservoir (4), and **in that** an injection valve (8) is connected to the second fluid connection (22).

8. Fluid-conveying device according to Claim 6 or 7, **characterized in that** the fluid is a liquid which becomes solid as a function of temperature.

9. Method for operating a fluid-conveying device (2) having a pump (6) with a compression space (20), alternately increasing and decreasing in size, for conveying a fluid, with a first fluid connection (21), with a second fluid connection (22) and with a valve device (30) which, during a conveying phase, allows the fluid to flow from the first fluid connection (21) through the valve device (30) into the compression space (20) and out of the compression space (20) through the valve device (30) to the second fluid connection (22), an actuator (34) of the valve device (30) being activated after the conveying phase, with the result that the valve device (30), in a recirculation phase, allows the fluid to flow from a second fluid connection (22) through the valve device (30) into the compression space (20) and out of the compression space (20) through the valve device (30) to the first fluid connection (21), the valve device (30) comprising an actuable first non-return valve (31), controlling the first flow direction (41A, 41B) between the compression space (20) and the first fluid connection (21), and an actuable second non-return valve (32) controlling the second flow direction (42A, 42B) between the compression space (20) and the second fluid connection (22), and the first non-return valve (31) having a closing body (31c), **characterized in that** the first non-return valve (31) has a first valve seat (31a), connected to the first fluid connection (21), and a second valve seat (31b), connected to the compression space (20), the closing body (31c) being prestressed elastically against the first valve seat (31a) in the first switching position and against the second valve seat (31b) in the second switching position.

## Revendications

1. Système de soupapes pour une pompe avec un espace de compression (20) augmentant et diminuant en alternance, pour commander un premier sens d'écoulement (41A, 41B) entre l'espace de compression (20) et un premier raccord de fluide (21) et un deuxième sens d'écoulement (42A, 42B) entre l'espace de compression (20) et un deuxième raccord de fluide (22), le système de soupapes (30) présentant au moins un actionneur commandable (34) et le premier sens d'écoulement (41A, 41B) et le deuxième sens d'écoulement (42A, 42B) pouvant être inversés par le biais de l'au moins un actionneur (34), le système de soupapes (30) comprenant une première soupape de non retour (31) commandable, commandant le premier sens d'écoulement (41A, 41B) entre l'espace de compression (20) et le premier raccord de fluide (21) et une deuxième soupape de non retour (32) commandable, commandant le deuxième sens d'écoulement (42A, 42B) entre l'espace de compression (20) et le deuxième raccord de fluide (22), et la première soupape de non retour (31) présentant un corps de fermeture (31c), **caractérisé en ce que** la première soupape de non retour (31) présente un premier siège de soupape (31a) connecté au premier raccord de fluide (21) et un deuxième siège de soupape (31b) connecté à l'espace de compression (20), le corps de fermeture (31c) étant précontraint dans la première position de commutation contre le premier siège de soupape (31a) et dans la deuxième position de commutation contre le deuxième siège de soupape (31b).

2. Système de soupapes selon la revendication 1, **caractérisé en ce que** la première soupape de non retour (31) peut être actionnée dans une première position de commutation et dans une deuxième position de commutation, la première soupape de non retour (31), dans la première position de commutation de la première soupape de non retour (31), permettant un écoulement de fluide depuis le premier raccord de fluide (21) dans l'espace de compression (20) et empêchant un écoulement de fluide depuis l'espace de compression (20) jusqu'au raccord de fluide (21), et dans la deuxième position de commutation de la première soupape de non retour (31), la première soupape de non retour (31) permettant un écoulement de fluide hors de l'espace de compression (20) vers le premier raccord de fluide (21) et empêchant un écoulement de fluide depuis le premier raccord de fluide (21) dans l'espace de compression (20).

3. Système de soupapes selon la revendication 1 ou 2, **caractérisé en ce que** la deuxième soupape de non retour (32) peut être actionnée dans une première position de commutation et dans une deuxième position de commutation, la deuxième soupape de non retour (32), dans la première position de commutation de la deuxième soupape de non retour (32), permettant un écoulement de fluide hors de l'espace de compression (20) vers le deuxième raccord de fluide (22) et empêchant un écoulement de fluide depuis le deuxième raccord de fluide (22) dans l'espace de compression (20) et dans la deuxième position de commutation de la deuxième soupape de non retour (32), la deuxième soupape de non retour (32) permettant un écoulement de fluide depuis le deuxième raccord de fluide (22) dans l'espace de compression (20) et empêchant un écoulement de fluide hors de l'espace de compression (20) vers le deuxième raccord de fluide (22).

4. Système de soupapes selon l'une quelconque des revendications précédentes, **caractérisé en ce que** la deuxième soupape de non retour (32) présente un corps de fermeture (32c), un premier siège de soupape (32a) connecté à l'espace de compression (20) et un deuxième siège de soupape (32b) connecté au deuxième raccord de fluide (22), le corps de fermeture (32c), dans la première position de commutation, étant précontraint élastiquement contre le premier siège de soupape (32a) et dans la deuxième position de commutation étant précontraint élastiquement contre le deuxième siège de soupape (32b).

5. Système de soupapes selon l'une quelconque des revendications précédentes, **caractérisé en ce que** l'actionneur (34) inverse les deux soupapes de non retour (31, 32) sensiblement en même temps.

6. Système de refoulement de fluide comprenant une pompe (6) avec un espace de compression (20) augmentant et diminuant en alternance, pour refouler un fluide, avec un premier raccord de fluide (21), avec un deuxième raccord de fluide (22) et avec un système de soupapes (30) commandant un premier sens d'écoulement (41A, 41B) entre le premier raccord de fluide (21) et l'espace de compression (20) et un deuxième sens d'écoulement (42A, 42B) entre le deuxième raccord de fluide (22) et l'espace de compression (20), selon l'une quelconque des revendications précédentes.

7. Système de refoulement de fluide selon la revendication 6, **caractérisé en ce que** le premier raccord de fluide (21) communique avec un réservoir de fluide (4) et **en ce qu'**une soupape d'injection (8) est raccordée au deuxième raccord de fluide (22).

8. Système de refoulement selon la revendication 6 ou 7, **caractérisé en ce que** le fluide est un fluide se solidifiant en fonction de la température.

9. Procédé pour faire fonctionner un système de refoulement de fluide (2) comprenant une pompe (6) avec un espace de compression (20) augmentant et diminuant en alternance, pour refouler un fluide, avec un premier raccord de fluide (21), avec un deuxième raccord de fluide (22) et avec un système de soupapes (30) qui, pendant une phase de refoulement, permet un écoulement de fluide depuis le premier raccord de fluide (21) à travers le système de soupapes (30) dans l'espace de compression (20) et hors de l'espace de compression (20) à travers le système de soupapes (30) jusqu'au deuxième raccord de fluide (22), un actionneur (34) du dispositif de soupapes (30) étant commandé à la suite de la phase de refoulement, de sorte que le dispositif de soupapes (30), dans une phase de refoulement inverse, permette un écoulement de fluide depuis le deuxième raccord de fluide (22) à travers le dispositif de soupape (30) dans l'espace de compression (20) et hors de l'espace de compression (20) à travers le dispositif de soupapes (30) jusqu'au premier raccord de fluide (21), le dispositif de soupapes (30) comprenant une première soupape de non retour (31) commandable, commandant le premier sens d'écoulement (41A, 41B) entre l'espace de compression (20) et le premier raccord de fluide (21) et une deuxième soupape de non retour (32) commandable, commandant le deuxième sens d'écoulement (42A, 42B) entre l'espace de compression (20) et le deuxième raccord de fluide (22), et la première soupape de non retour (31) présentant un corps de fermeture (31c), **caractérisé en ce que** la première soupape de non retour (31) présente un premier siège de soupape (31a) connecté au premier raccord de fluide (21) et un deuxième siège de soupape (31b) connecté à l'espace de compression (20), le corps de fermeture (31c) étant précontraint dans la première position de commutation contre le premier siège de soupape (31a) et dans la deuxième position de commutation contre le deuxième siège de soupape (31b).
